# EUROPÄISCHE PATENTSCHRIFT

(11) **EP 0 696 789 B1**
(45) Veröffentlichungstag und Bekanntmachung des Hinweises auf die Patenterteilung: **22.04.1998**
(21) Anmeldenummer: 95109294.9
(22) Anmeldetag: 16.06.1995
(51) Int. Cl.: G09F 11/06

(54) **Fallblattanzeigemodul**
Flip-over display module
Module d'affichage à volets tournants

(30) Priorität: 12.08.1994 DE 4428528
(43) Veröffentlichungstag der Anmeldung: 14.02.1996
(73) Patentinhaber: MAN Systemelektronik GmbH, 85757 Karlsfeld (DE)
(72) Erfinder: Mössner, Frank, Dipl.-Ing., D-12277 Berlin (DE); Schubert, Manfred, Dipl.-Ing., D-14478 Potsdam (DE); Warnecke, Günter, Dipl.-Ing., D-12165 Berlin (DE)

(56) Entgegenhaltungen:
- EP-A- 0 581 430
- EP-A- 0 583 577
- WO-A-91/03803

## Beschreibung

Die Erfindung bezieht sich auf ein Fallblattanzeigemodul gemäß dem Oberbegriff des Anspruches 1.

Fallblattanzeigemodule werden insbesondere in Fallblattanzeigern verwendet. Fallblattanzeiger dienen der Anzeige von Informationen, beispielsweise zur dauernd wechselnden Anzeige von Ortsnamen und Uhrzeiten für die Anzeige der Abfahrt und Ankunft von Zügen, Schiffen und der An- oder Abflüge von Flugzeugen.

In den gesteuerten Anzeigen müssen die Fallblätter mit den Informationen rasch bewegt werden, um innerhalb kürzester Frist die Anzeige zu wechseln. Die hohe mechanische Beanspruchung der Fallblätter und der Kontakt zur Umwelt machen eine kontinuierliche Wartung der Fallblätter notwendig.

In der DE 42 27 881 A1 ist ein Fallblattanzeiger beschrieben, bei dem die Rotoreinheit mit den Fallblättern im Gehäuse austauschbar gelagert ist. Die Rotoreinheit kann aus dem Gehäuse nach vorne herausgezogen werden. Um die Rotoreinheit zu entnehmen, müssen ein Seiten- und ein Zwischenteil und das Ablaufprofil entfernt werden. Das Auswechseln der Rotoreinheit zum Zwecke der Wartung oder zum Zwecke des Auswechselns der Fallblätter ist mit einem Demontage- und Montageaufwand verbunden. Die Grundeinstellung der Fallblätter nach der Demontage und Montage erfolgt manuell.

Der Erfindung liegt von daher die Aufgabe zugrunde, ein Fallblattanzeigemodul der gattungsgemäßen Art dahingehend zu verändern, daß eine schnelle Entnahme der gesamten Rotoreinheit mit wenigen Handgriffen möglich ist und daß bei der Montage des Fallblattanzeigemoduls eine automatische Grundeinstellung der Fallblätter erfolgt.

Zur Lösung dieser Aufgabe sieht die Erfindung vor, daß der Fallblattrotor aus der durch eine Fügestelle definierten Servicestellung entnommen wird, nachdem eine Blende entriegelt und nach vorne um 90° geschwenkt oder ganz entnommen wurde. Die Lagerstellen des Fallblattrotors sind dazu jeweils derart zweigeteilt, daß die Lagerstellen zu einem Teil in einem Grundkörper und zum restlichen Teil in der Blende gebildet sind, so daß nach Entfernung der Blende, der Rotor herausgenommen werden kann. Der Fallblattrotor wird durch eine Fallblattsteuerung in die Servicestellung gebracht. Die Servicestellung des Fallblattrotors ist durch Fügeelemente auf der Rotorwelle und auf dem Abtriebszahnrad definiert. Eine der Verriegelungseinrichtungen ist im oberen Bereich der Blende angeordnet und wird mit einem einfachen Werkzeug betätigt. Die weiteren Verriegelungseinrichtungen sind ohne Werkzeug lösbar und bieten eine erhöhte Sicherheit. Die Antriebseinheit wird im wesentlichen durch einen Synchronmotor und die Fallblattsteuerung gebildet. Die Art des Motors gewährleistet ein nahezu verzögerungsfreies Starten und Stoppen des Fallblattrotors. Zur Erfassung der Fallblattposition wird ein optoelektronisches Impulszählverfahren verwendet, das aufgrund der berührungfrei arbeitenden Bauelemente verschleiß- und wartungsfrei ist und keiner Nachjustierung nach einmaliger, korrekter elektrischer und mechanischer Einstellung bedarf.

Weitere vorteilhafte Ausgestaltungen der Erfindung ergeben sich aus den Unteransprüchen.

Die Erfindung ist nachfolgend anhand eines Ausführungsbeispieles eines Fallblattanzeigemoduls näher erläutert. In der zugehörigen Zeichnung zeigen:
- Fig. 1: eine Seitenansicht des Fallblattanzeigemoduls in Explosionsdarstellung,
- Fig. 2: die Seitenansicht der Blende gemäß der Darstellung in der Fig.1,
- Fig. 3: die Unteransicht der Blende nach Fig.2,
- Fig. 4: die Seitenansicht des Fallblattanzeigemoduls nach Fig.1 ohne Fallblattrotor mit unterschiedlichen Stellungen der Blende,
- Fig. 5: eine Ausschnittsdarstellung der oberen Blendenverriegelung,
- Fig. 6: die Seitenansicht der Antriebseinheit in Explosionsdarstellung,
- Fig. 7: das Blockschaltbild der Fallblattsteuerung,
- Fig. 8: die Draufsicht auf das Fallblattanzeigemodul und
- Fig. 9: die Schnittdarstellung der Lagerstellen des Fallblattrotors entlang der Linie A-A entsprechend der Fig.8.

Nach Fig.1 wird ein Fallblattanzeigemodul 1 im wesentlichen aus einer Antriebseinheit 2 mit einer Fallblattsteuerung 11, aus einem Gehäuse 3, einem drehbar gelagerten Fallblattrotor 4, bestehend aus einer Rotorwelle 12, Aufnahmerädern und den Fallblättern 5, und einer Blende 6 gebildet.

Die Fallblattanzeigemodule 1 sind in unterschiedlichen Größen als steckbare Einschübe mit jeweils einheitlicher Schnittstelle aufgebaut. Die eingesteckten Fallblattanzeigemodule 1 sind im Träger eines Einschubrahmens einrastbar (nicht dargestellt). Die in einem einheitlichen Raster aufgebauten unterschiedlichen Fallblattanzeigemodule 1 werden in dem ebenfalls gerasterten Einschubrahmen zu einem geschlossenen Anzeigefeld beliebig neben- und übereinander angereiht (nicht dargestellt).

Zum Auswechseln eines Fallblattrotors 4 wird dieser über die Fallblattsteuerung 11 in seine Servicestellung gebracht.

Die Servicestellung des Fallblattrotors 4 ist, wie aus der Fig.1 ersichtlich, durch eine Fügestelle zwischen einer u-förmigen Aufnahme 13 auf einem Abtriebszahnrad 14 (Fig.6) und einer in die Aufnahme 13 formschlüssig einpaßbaren pilzförmigen Ausformung 15 auf der Rotorwelle 12, gebildet (Figuren 8,9). In dieser Stellung kann der Fallblattrotor 4 nach Schwenken oder Entnahme der Blende 6 nach vorne herausgezogen werden.

Die Fig. 2 zeigt die vergrößerte Seitenansicht der Blende 6 gemäß der Darstellung in der Fig. 1. Die Blende 6 ist aus zwei Seitenwänden 16 gebildet, die jeweils in einen unteren Steg 17 übergehen, welcher über jeweils ein Filmscharnier 18 mit einer Rastplatte 19 verbunden ist. Die Rastplatte 19 verbindet die Seitenwände 16 im unteren Bereich, ein Steg 20 verbindet die Seitenwände 16 im oberen Bereich. Aus dem Steg 20 im oberen Bereich der Blende 6 sind in 90°- Abwinkelung nach innen zwei Rastnasen 21 herausgeformt. Die Rastplatte 19 weist gemäß Fig. 3 auf der Unterseite eine Vertiefung 28 mit einer unteren Führungsrille 29 und auf der Oberseite einen nicht dargestellten Raststeg auf. Die Seitenwände 16 enthalten Abschrägungen 22, wobei die untere Abschrägung 22 mit einer Aufnahme 23 ausgebildet ist. Beide Abschrägungen 22 enthalten des weiteren nicht dargestellte Schlitze in ihren Stirnseiten 24. Die jeweilige Stirnseite 25 der Seitenwände 16 weist eine weitere Aufnahme 26 auf. Aus den Stirnseiten 24 der Seitenwände 16 sind im wesentlichen halbkreisförmige Aussparungen 27 für die Lagerstellen des Fallblattrotors 4 herausgeformt.

Die Fig. 4 zeigt die Seitenansicht des Fallblattanzeigemoduls 1 ohne den Fallblattrotor 4 mit verschiedenen Stellungen der Blende 6. Die Blende 6 ist über die Rastplatte 19 mit dem Gehäuse 3 verbunden und über die Filmscharniere nach vorne um 90° schwenkbar. Die Rastplatte 19 ist zwischen eine Platte 37 und eine mit dieser Platte 37 über einen Steg 38 verbundenen plattenförmigen Rastnase 39 geschoben (Fig.1). Die Führung der Rastplatte 19 erfolgt über die Führungsrille 29 (Fig.3) und einen Führungssteg 40 auf der Platte 37 (Fig.1), während die Rastung zwischen der Rastnase 39 und dem nicht dargestellten Raststeg auf der Rastplatte 19 der Blende 6 erfolgt.

In der eingerasteten Position ist die Blende 6 mehrfach mit dem Gehäuse 3 verriegelt. Die erste Verriegelung wird über die Rastnasen 21 der Blende 6 und den Aufnahmeschlitzen 30 entsprechend der Darstellung in der Fig. 5 im Gehäuse 3 gebildet. Diese Verriegelung kann mit Hilfe eines einfachen Werkzeugs 31 gelöst werden.

Eine zweite Verriegelung erfolgt über die nicht dargestellten Schlitze in der Abschrägung 22 der Blendenseitenwände 16, in die Stege 32 an den dazu analogen Abschrägungen 33 in der Gehäusewandung 34 eingreifen (Fig.4).

Eine weitere Verriegelung erfolgt über die Aufnahmen 26,33 in der Stirnseite 25 und auf der Abschrägung 22 der Blende 6 (Fig.2), in die Noppen 35,36 auf der Stirnseite und auf der Abschrägung 33 in der Gehäusewandung 34 eingreifen (Fig.4). Diese Verriegelungen sind ohne Werkzeug lösbar.

Die Fig. 6 zeigt in Explosionsdarstellung die Seitenansicht der Antriebseinheit 2. Die Antriebseinheit 2 besteht aus dem Motor 41, auf dessen Welle 43 die Impulsscheibe 9 aufgebracht ist, aus dem Synchronrad 10, den Zwischenzahnrädern 42, dem Abtriebszahnrad 14 und der auf einer Leiterplatte aufgebauten Fallblattsteuerung 11. Die Zahnräder 42,14 und das Synchronrad 10 stehen miteinander im Eingriff und sind in einer Seitenwand 7 und in einem Zwischenteil 8 gelagert.

Der für die Antriebseinheit 2 verwendete Synchronmotor 41 treibt den Fallblattrotor 4 zur Positionierung über ein Untersetzungsgetriebe 50 (Fig.7) an. Die Art des Motors gewährleistet dabei ein nahezu verzögerungsfreies Starten und Stoppen des Fallblattrotors 4. Zur Erfassung der Fallblattposition wird ein optoelektronisches Impulszählverfahren verwendet. Diese Art der Positionserfassung ist aufgrund der berührungsfrei arbeitenden Bauelemente verschleiß- und wartungsfrei und bedarf keiner Nachjustierung nach einmaliger, korrekter elektrischer und mechanischer Einstellung. Die Fallblattposition wird durch Zählen von Impulsen von der rotierenden Impulsscheibe 9 und einem Synchronimpuls vom Synchronrad 10 bestimmt (Fig.6).

Die Einstellzeit zwischen zwei Positionen beträgt im Ausführungsbeispiel 60 ms, so daß beispielsweise für die Positionierung von einer Position 1 zu einer Position 21 die Einstellzeit von 1,2 sec. benötigt wird. Die Justierung der Fallblätter 5 erfolgt automatisch. Wenn das Fallblattanzeigemodul 1 gewechselt werden soll, muß es über die Steuerung 11 in die Servicestellung gebracht werden.

Die Fig. 8 zeigt in einer Draufsicht auf den vorderen Bereich des Fallblattanzeigemoduls 1 die Lagerstellen des Fallblattrotors 4 und die Fügestelle mit der Ausformung 15 und der Aufnahme 13.

In der Fig. 9 ist die Zuordnung der wichtigsten Teile der Lagerstellen des Fallblattrotors 4 aus der Schnittdarstellung entlang der Linie A-A in der Figur 8 dargestellt. Gezeigt sind in Explosionsdarstellung die Seitenansichten eines Teiles des Zwischenteils 8, der pilzförmigen Ausformung 15 auf der Rotorwelle 12 und der Blende 6. Die Rotorwelle 12 des Fallblattrotors 4 mit dem Aufnahmerad 53 für die Fallblätter 5 ist auf der in der Fig.8 oberen Seite zu einem Teil im Zwischenteil 8, in welches das Abtriebszahnrad 14 eingebracht ist, und zum anderen Teil in der Blende 6 gelagert. Einbezogen in diese Lagerstelle ist des weiteren die Seitenwand 7.

Die vertikale Teilung der Lagerstelle des Rotors 4 ist im Abtriebszahnrad 14 als u-förmige Aufnahme 13 gestaltet, in die formschlüssig die pilzförmige Ausformung 15 auf der Rotorwelle 12 eingepaßt wird, wobei die "Pilzkappe" in die zweite Lagerhälfte in der Blende 6 eingepaßt ist.

Die in der Figur 8 untere Seite der Lagerstelle des Rotors 4 ist ebenfalls vertikal geteilt und zur einen Hälfte in der Gehäusewandung 34 und zur anderen Hälfte in der Blende 6 eingebracht.

Die Fallblattsteuerung 11 ist in der Fig. 7 als Blockschaltbild der Funktionsbaugruppen dargestellt. Die Fallblattsteuerung 11 wird aus einem Microcontroller 45 mit nichtflüchtigem Schreib-/Lesespeicher 52, einer Spannungsstabilisierung 46, einem Nulldurchgangsdetektor 47, einem Leistungsschalter 48 und Reflexkopplern 49,51 mit Ansteuerungen gebildet.

Mit der Spannungsstabilisierung 46 wird eine 5 V-Versorgungsspannung U_{b} aus der 10 bis 12 V-Systemgleichspannung U_ gewonnen. Der Nullspannungsdetektor 47 teilt dem Microcontroller 45 mit, ob sich die Antriebswechselspannung U_{_{∼}} im Nulldurchgang N befindet.

Der Leistungsschalter 48 schaltet den Motor 41 ein und aus.

Die Reflexkoppler 49,51 einschließlich der Ansteuerungen K1, K2 haben die Aufgabe, bestimmte Zahnradpositionen im Getriebe 50 zu erkennen, um daraus auf die exakte Stellung des Fallblattrotors 4 schließen zu können.

Der Microcontroller 45 mit dem nichtflüchtigen Schreib-/Lesespeicher 52
- steuert den Motor 41 über den Leistungsschalter 48,
- wertet die Nulldurchgänge N aus,
- steuert die Reflexkoppler 49,51 an und wertet deren Ausgangssignale K1, K2 aus,
- speichert modulspezifische Informationen (Getriebestellung relativ zur Referenzstellung am Fallblattrotor 4, aktuell am Fallblattrotor 4 angezeigtes Symbol u.a.),
- führt ständig Selbsttestfunktionen aus und generiert Statusinformationen,
- kommuniziert mit der übergeordneten Steuerung mittels asynchroner serieller Datenverbindung.

Um an einem Fallblattanzeigemodul 1 ein Zeichen darstellen zu können, muß dem Microcontroller 45 die Information darüber vorliegen, welche Stellung des Getriebes 50 zur Anzeige des gewünschten Zeichens am Fallblattrotor 4 führt. Da der Zusammenbau der Zahnräder 42,14,10 in beliebiger Stellung erfolgt, muß jedes Modul 1 justiert werden. Zur Bestimmung der tatsächlichen Position des Fallblattrotors 4 werden drei Eingangsgrößen benutzt.

Die erste Eingangsgröße ist der Synchronimpuls K1 am Ausgang des Reflexkopplers 49. Dieser Impuls K1 wird genau einmal pro Umdrehung des Fallblattrotors 4 erzeugt. Der Microcontroller 45 errechnet aus diesem Impuls K1 das am Fallblattrotor 4 dargestellte Zeichen.

Die zweite Eingangsgröße wird durch die Blattimpulse K2 am Reflexkoppler 51 gebildet. Die Blattimpulse K2 werden genau einmal pro Blattfall erzeugt. Der Microcontroller 45 gewinnt aus diesen Impulsen K2 die Informationen darüber, ob sich der Fallblattrotor 4 um den Winkel gedreht hat, der einem Blattfall entspricht.

Die dritte Eingangsgröße sind die Nulldurchgänge N der Antriebswechselspannung U_{∼} am Nulldurchgangsdetektor 47. Diese Signale N nutzt der Microcontroller 45, um eine Feinpositionierung des Fallblattrotors 4 vorzunehmen. Die Blattimpulse K2 fallen bei beliebigem Zusammenbau des Getriebes 50 nicht mit der Ruhestellung des Fallblattrotors 4 zusammen.

Ziel der Justage ist es, den Microcontroller 45 bei einer bekannten Rotorstellung die eigene Getriebeposition bezüglich der Impulse K1, K2, N errechnen und abspeichern zu lassen. Dazu wird das Fallblattanzeigemodul 1 mit geeigneten Mitteln in die Betriebsart "Justage" gebracht. Das sich nun drehende Fallblattanzeigemodul 1 erhält daraufhin von außen eine Information, wenn sich der Fallblattrotor 4 in der Referenzstellung befindet. Das Fallblattanzeigemodul 1 speichert beispielsweise, daß sich die Referenzposition im Abstand (15 x K2) + (3 x N) von K1 befindet.

Bei allen nun folgenden Einstellbefehlen kann das Fallblattanzeigemodul 1 anhand der abgespeicherten Information die wahre Position des Fallblattrotors 4 berechnen und das korrekte Zeichen einstellen. So würde sich nach dem gewählten Beispiel das dritte Zeichen im Abstand (18 x K2) + (3 x N) von K1 befinden.

Im Normalbetrieb kommuniziert der Microcontroller 45 mit der übergeordneten Steuerung und stellt anhand der beschriebenen Eingangsgrößen das verlangte Zeichen ein oder meldet der übergeordneten Steuerung das Ergebnis der Selbsttests oder das eingestellte Zeichen.

### BEZUGSZEICHENLISTE

- 01: Modul
- 02: Antriebseinheit
- 03: Gehäuse
- 04: Fallblattrotor
- 05: Fallblätter
- 06: Blende
- 07: Seitenwand
- 08: Zwischenteil
- 09: Impulsscheibe
- 10: Synchronrad
- 11: Fallblattsteuerung
- 12: Rotorwelle
- 13: Aufnahme
- 14: Abtriebszahnrad
- 15: Ausformung
- 16: Blendenseitenwand
- 17: Steg
- 18: Filmscharnier
- 19: Rastplatte
- 20: Steg
- 21: Rastnase
- 22: Abschrägung
- 23: Aufnahme
- 24: Stirnseite
- 25: Stirnseite
- 26: Aufnahme
- 27: Aussparung
- 28: Vertiefung
- 29: Führungsrille
- 30: Aufnahmeschlitz
- 31: Werkzeug
- 32: Steg
- 33: Abschrägung
- 34: Gehäusewandung
- 35: Noppen
- 36: Noppen
- 37: Platte
- 38: Steg
- 39: Rastnase
- 40: Führungssteg
- 41: Motor
- 42: Zwischenzahnrad
- 43: Welle
- 44 45: Microcontroller
- 46: Spannungsstabilisierung
- 47: Nulldurchgangsdetektor
- 48: Leistungsschalter
- 49: Reflexkoppler
- 50: Getriebe
- 51: Reflexkoppler
- 52: Speicher
- 53: Aufnahmerad
- K1: Synchronimpuls
- K2: Blattimpuls
- N: Nulldurchgang

## Patentansprüche

1. Fallblattanzeigemodul zur wechselnden Anzeige von Informationen aller Art, bestehend aus einer Antriebseinheit (2), einem Gehäuse (3), einem drehbar gelagerten Fallblattrotor (4) mit Fallblättern (5), wobei der Fallblattrotor (4) aus einer definierten Stellung nach vorne aus dem Gehäuse (3) herausnehmbar ist,
**dadurch gekennzeichnet,**
daß der Fallblattrotor (4) aus der definierten Stellung heraus nach Entfernung einer Blende (6) auswechselbar ist, wobei die Lagerstellen für den Fallblattrotor (4) jeweils derart zweigeteilt sind, daß die Lagerstellen zu einem Teil in einem Grundkörper (3,8) und zum restlichen Teil in der Blende (6) gebildet sind, und daß die Antriebseinheit (2) eine Fallblattsteuerung (11) zur automatischen Grundeinstellung der Position der Fallblätter (5) enthält.

2. Fallblattanzeigemodul nach Anspruch 1, dadurch gekennzeichnet, daß die Lagerstellen für den Fallblattrotor (4) auf der einen Seite durch ein Zwischenteil (8) und die Blende (6) und auf der anderen Seite durch das Gehäuse (3) und die Blende (6) gebildet sind.

3. Fallblattanzeigemodul nach Anspruch 1, dadurch gekennzeichnet, daß die definierte Stellung des Fallblattrotors (4) durch eine Fügestelle, bestehend aus einer u-förmigen Aufnahme (13) auf einem Abtriebszahnrad (14) und einer in die Aufnahme (13) formschlüssig einpaßbaren pilzförmigen Ausformung (15) auf der Rotorwelle (12), gebildet ist.

4. Fallblattanzeigemodul nach Anspruch 1, dadurch gekennzeichnet, daß die Blende (6) am Gehäuse (3) unten oder/und oben kippbar befestigt ist und Verriegelungseinrichtungen (21,30;32,35,36,23,26) aufweist.

5. Fallblattanzeigemodul nach den Ansprüchen 1 bis 4, dadurch gekennzeichnet, daß die Blende (6) am Gehäuse (3) unten federnd aufgerastet und über Filmscharniere (18) kippbar ist und über Schlitze (30) im oberen Gehäuserand, in die Rastnasen (21) am oberen Blendenrand eingreifen, und über Stege (32) und Noppen (35,36) in der Gehäusewandung (34), die in Schlitze und Aufnahmen (23,26) in der Blendenseitenwand (16) eingreifen, mehrfach verriegelt ist.

6. Fallblattanzeigemodul nach den Ansprüchen 1 bis 5, dadurch gekennzeichnet, daß die Seitenwände (16) der Blende (6) Abschrägungen (22) mit den Schlitzen und Aufnahmen (23,26) zur Verriegelung aufweisen, die in Stirnseiten (25) münden, aus denen Aussparungen (27) für die Lagerstellen des Fallblattrotors (4) herausgeformt sind, wobei die Seitenwände (16) oben über einen Steg (20) mit den Rastnasen (21) und unten über die Filmscharniere (18) und über eine Rastplatte (19) verbunden sind.

7. Fallblattanzeigemodul nach Anspruch 1, dadurch gekennzeichnet, daß die Fallblattsteuerung (11) zur automatischen Grundeinstellung der Position der Fallblätter (5) zur Erfassung der Fallblattposition ein optoelektronisches Impulszählverfahren enthält.

8. Fallblattanzeigemodul nach Anspruch 7, dadurch gekennzeichnet, daß die Fallblattposition durch Zählen von Impulsen (K2) von einer rotierenden Impulsscheibe (9) und einem Synchronimpuls (K1) von einem Synchronrad (10) bestimmt ist.

9. Fallblattanzeigemodul nach den Ansprüchen 1 bis 8, dadurch gekennzeichnet, daß der Fallblattrotor (4) vor der Wartung oder dem Auswechseln über die Fallblattsteuerung (11) in die Servicestellung gebracht ist.

10. Fallblattanzeigemodul nach Anspruch 7, dadurch gekennzeichnet, daß die Fallblattsteuerung (11) aus einem Microcontroller (45) mit Speicher (52), einer Abtastelektronik (49,51), einer Spannungsstabilisierung (46), einem Nullspannungsdetektor (47) und einem Leistungsschalter (48) auf einer Leiterplatte gebildet ist.

## Claims

1. Flip-over display module for the changing display of all kinds of information, comprising a drive unit (2), a housing (3), a rotatably mounted flip-over rotor (4) with flip-over leaves (5), the flip-over rotor (4) being forwardly removable from the housing (3) from a defined position, characterized in that the flip-over rotor (4) is exchangeable from the defined position after removal of a cover (6), the bearings for the flip-over rotor (4) in each case being divided into two parts in such a way that one part of the bearings is formed in a base structure (3, 8) and the remaining part of the bearings is formed in the cover (6), and in that the drive unit (2) contains a flip-over control means (11) for the automatic basic setting of the position of the flip-over leaves (5).

2. Flip-over display module according to Claim 1, characterized in that the bearings for the flip-over rotor (4) are formed on the one hand by an intermediate part (8) and the cover (6) and on the other hand by the housing (3) and the cover (6).

3. Flip-over display module according to Claim 1, characterized in that the defined position of the flip-over rotor (4) is formed by a joint, comprising a U-shaped receptacle (13) on an output gear (14) and a mushroom-shaped form (15) on the rotor shaft (12), which form is capable of positively fitting into the receptacle (13).

4. Flip-over display module according to Claim 1, characterized in that the cover (6) is tiltably fastened to the housing (3) at the bottom or/and at the top and has locking devices (21, 30; 32, 35, 36, 23, 26).

5. Flip-over display module according to Claims 1 to 4, characterized in that the cover (6) is resiliently latched onto the housing (3) at the bottom and is tiltable via film hinges (18), and is multiply locked via slots (30) in the upper edge of the housing, into which slots latching noses (21) at the upper end of the cover engage, and via webs (32) and nubs (35, 36) in the housing wall (34), which engage in slots and receptacles (23, 26) in the side wall (16) of the cover.

6. Flip-over display module according to Claims 1 to 5, characterized in that the side walls (16) of the cover (6) have slopes (22) with the slots and receptacles (23, 26) for the locking mechanisms, which slopes lead into end faces (25), in which recesses (27) for the bearings of the flip-over rotor (4) are formed, the side walls (16) being connected at the top via a web (20) with the latching noses (21) and at the bottom via the film hinges (18) and via a latching plate (19).

7. Flip-over display module according to Claim 1, characterized in that the flip-over control means (11) for the automatic basic setting of the position of the flip-over leaves (5) includes an optoelectronic pulse-counting method for detecting the flip-over leaf position.

8. Flip-over display module according to Claim 7, characterized in that the flip-over leaf position is determined by counting pulses (K2) from a rotating pulse disc (9) and a synchronizing pulse (K1) from a synchronizing wheel (10).

9. Flip-over display module according to Claims 1 to 8, characterized in that the flip-over rotor (4) is brought into the servicing position via the flip-over control means (11) before the maintenance or exchange.

10. Flip-over display module according to Claim 7, characterized in that the flip-over control means (11) is formed from a microcontroller (45) with memory (52), sensing electronics (49, 51), a voltage stabilizer (46), a no-voltage detector (47) and a circuit-breaker (48) on a printed circuit board.

## Revendications

1. Module d'affichage à feuillets tombants, destiné à l'affichage changeant d'informations de tous genres, comprenant une unité d'entraînement (2), un boîtier (3), un rotor à feuillets tombants (4) monté en rotation et comportant des feuillets tombants (5), le rotor à feuillets tombants (4) pouvant être extrait depuis une position définie vers l'avant hors du boîtier (3),
caractérisé en ce que
le rotor à feuillets tombants (4) peut être échangé hors de la position définie après avoir enlevé un obturateur (6), les emplacements de montage pour le rotor à feuillets tombants (4) étant respectivement subdivisés en deux parties de telle façon que les emplacements de montage sont formés pour une partie dans un corps de base (3, 8) et pour la partie restante dans l'obturateur (6), et en ce que l'unité d'entraînement (2) comprend une commande des feuillets tombants (11) pour établir automatiquement la position de base des feuillets tombants (5).

2. Module d'affichage à feuillets tombants selon la revendication 1, caractérisé en ce que les emplacements de montage pour le rotor à feuillets tombants (4) sont formés d'un côté par une pièce intermédiaire (8) et par l'obturateur (6), et de l'autre côté par le boîtier (3) et l'obturateur (6).

3. Module d'affichage à feuillets tombants selon la revendication 1, caractérisé en ce que la position définie du rotor à feuillets tombants (4) est formée par un emplacement de jointure, constitué d'un logement (13) en forme de U sur une roue dentée menée (14), et par un relief (15) sur l'arbre de rotor (12), en forme de champignon et susceptible de s'ajuster en coopération de formes dans le logement (13).

4. Module d'affichage à feuillets tombants selon la revendication 1, caractérisé en ce que l'obturateur (6) est fixé sur le boîtier (3) en bas et/ou en haut de manière à pouvoir basculer, et présente des dispositifs de verrouillage (21, 30, 32, 35, 36, 23, 26).

5. Module d'affichage à feuillets tombants selon les revendications 1 à4, caractérisé en ce que l'obturateur (6) est enclenché de façon élastique en bas sur le boîtier (3), et est susceptible de basculer au moyen de charnières à bande (18), et en ce qu'il est verrouillé de manière multiple par l'intermédiaire de fentes (30) dans la bordure de boîtier supérieure dans lesquelles s'engagent des doigts d'enclenchement (21) à la bordure supérieure de l'obturateur, et par l'intermédiaire de barrettes (32) et de boutons (35, 36) dans la paroi du boîtier (34), qui s'engagent dans des fentes et des logements (23, 26) dans la paroi latérale (16) de l'obturateur.

6. Module d'affichage à feuillets tombants selon les revendications 1 à 5, caractérisé en ce que les parois latérales (16) de l'obturateur (6) présentent des biseaux (22) avec les fentes et les logements (23, 26) pour le verrouillage, qui débouchent dans des côtés frontaux (25) depuis lesquels sont ménagés des évidements (27) pour les emplacements de montage du rotor à feuillets tombants (4), lesdites parois latérales (16) étant reliées en haut au moyen d'une barrette (20) avec les doigts d'enclenchement (21) et en bas au moyen des charnières à bande (18) et d'une plaque d'enclenchement (19).

7. Module d'affichage à feuillets tombants selon la revendication 1, caractérisé en ce que la commande des feuillets tombants (11) pour établir automatiquement la position de base des feuillets tombants (5) comprend un dispositif optoélectronique de comptage d'impulsions pour déterminer la position des feuillets tombants.

8. Module d'affichage à feuillets tombants selon la revendication 7, caractérisé en ce que de la position des feuillets tombants est déterminée par comptage d'impulsions (K2) d'un disque à impulsions en rotation (9) et d'une impulsion de synchronisation (K1) d'une roue de synchronisation (10).

9. Module d'affichage à feuillets tombants selon les revendications 1 à 8, caractérisé en ce que le rotor à feuillets tombants (4) est amené dans la position de service avant l'entretien ou l'échange, par l'intermédiaire de la commande des feuillets tombants (11).

10. Module d'affichage à feuillets tombants selon la revendication 7, caractérisé en ce que la commande des feuillets tombants (11) est formée par un micro-contrôleur (45) comprenant une mémoire (52), une unité électronique de détection (49, 51), un stabilisateur de tension (46), un détecteur de tension nulle (47) et un commutateur de puissance (48) sur une carte à circuits imprimés.
